# EUROPÄISCHE PATENTSCHRIFT

(11) **EP 3 465 014 B1**
(45) Veröffentlichungstag und Bekanntmachung des Hinweises auf die Patenterteilung: **11.03.2026**
(21) Anmeldenummer: 17721128.1
(22) Anmeldetag: 02.05.2017
(51) Int. Cl.: F24C 7/08

(54) **GARGERÄT MIT NAHBEREICHS-FUNKSCHNITTSTELLE**
COOKING DEVICE WITH A SHORT-RANGE RADIO INTERFACE
APPAREIL DE CUISSON DOTÉ D'UNE INTERFACE RADIO DE PROXIMITÉ

(30) Priorität: 25.05.2016 DE 102016209133
(43) Veröffentlichungstag der Anmeldung: 10.04.2019
(73) Patentinhaber: BSH Hausgeräte GmbH, 81739 München (DE)
(72) Erfinder: GROBLEBEN, Ralf, 75015 Bretten (DE); OBERFELL, Gernot, 80809 München (DE); SCHMIDT, Tobias, 81371 München (DE); WERTEL, Jan, 10965 Berlin (DE)
(86) Internationale Anmeldenummer: PCT/EP2017/060331
(87) Internationale Veröffentlichungsnummer: WO 2017/202573

(56) Entgegenhaltungen:
- EP-A1- 2 067 429
- EP-A1- 3 171 233
- WO-A1-2016/010231
- DE-A1- 102012 205 621
- DE-A1- 102012 210 855
- DE-A1- 102014 215 705
- DE-A1- 102015 105 455
- DE-B3- 102007 016 466
- US-A1- 2004 160 335
- US-A1- 2010 102 082

## Beschreibung

Die Erfindung betrifft ein Gargerät, aufweisend eine Nahbereichs-Funkschnittstelle, eine Steuereinrichtung zum Betreiben des Gargeräts, die dazu eingerichtet ist, über die Nahbereichs-Funkschnittstelle Daten zum Betreiben des Gargeräts von einem Transponder zu empfangen, und mindestens eine Positionierungsfläche zur Anordnung mindestens eines Transponders, die sich in einem Kommunikationsbereich der Nahbereichs-Funkschnittstelle befindet. Die Erfindung betrifft auch ein mechanisch betätigbares Bedienelement eines Gargeräts. Die Erfindung betrifft ferner ein Verfahren zum Betreiben eines Gargeräts. Die Erfindung ist insbesondere vorteilhaft anwendbar auf Gargeräte, die einen Backofen aufweisen oder ein Backofen sind.

DE 10 2008 041 394 A1 offenbart, dass eine kontaktlos auslesbare Identifikationsmarke mit darauf gespeicherten Daten über ein Produkt ausgestattet ist, wobei die Daten mindestens eine Vertriebsinformation über einen Vertrieb des Produkts und mindestens eine Produktinformation über eine Art und/oder eine Behandlung des Produkts aufweisen. Die Vertriebsinformation ist unkodiert gespeichert, und die Produktinformation ist kodiert gespeichert. Ein Hausgerät ist dazu eingerichtet, ausgelesene Vertriebsinformation unkodiert auf der Anzeigeeinheit anzuzeigen und den Behandlungsablauf auf der Grundlage einer ausgelesenen kodierten Produktinformation zu steuern. Ein Verfahren weist dazu den Schritt eines Anzeigens von in den ausgelesenen Daten enthaltener Vertriebsinformation über den Vertrieb des Produkts auf einer Anzeigeeinheit im Klartext auf, als auch den Schritt eines Steuerns eines Behandlungsablaufs auf der Grundlage von in den ausgelesenen Daten enthaltener kodierter Produktinformation.

EP 0 986 240 B1 offenbart ein Haushaltsgerät mit einer primären Haushaltsfunktion "Kochen, Auftauen oder Einfrieren", das jedoch für eine sekundäre Funktion "Interaktion" mit einem Kommunikationsnetzwerk eingerichtet ist, wobei das Gerät eine durch einen direkten Kontakt mit dem Gerät bedienbare Benutzerschnittstelle und eine durch einen Fernbedienungshandapparat bedienbare Fernbedienungseinrichtung umfasst, wobei ein Aktivieren oder Deaktivieren der primären Funktion des Geräts für die Benutzerschnittstelle reserviert ist, und wobei die Fernbedienungseinrichtung fähig ist, die sekundäre Funktion und auch einen Teil der primären Funktion des Geräts zu kontrollieren, jedoch nicht fähig ist, die primäre Funktion zu aktivieren oder zu deaktivieren.

DE 10 2012 101 536 B3 betrifft ein Haushaltsgerät mit einer Blende und/oder einem Gehäuse, und einer Steuereinrichtung zum Betreiben des Haushaltsgerätes, mit einer Kommunikationseinrichtung mit Mitteln zur Datenübertragung und zur Bereitstellung einer Wirkverbindung mit einem mobilen Gerät mit einer Bedien- und Anzeigeeinrichtung. Um ein bequemes Handling mit dem mobilen Gerät bereitzustellen, umfasst das Haushaltgerät eine Haltevorrichtung, die aus der äußeren Fläche der Blende oder einer Gehäusewand herausklappbar gelagert ist, die dazu geeignet ist, das mobile Gerät im Wirkbereich der Mittel zur Datenübertragung an der Blende oder dem Gehäuse zu positionieren oder fixieren.

WO 2009 153 708 A1 offenbart ein Programmiersystem zum Programmieren eines interaktiven Systems. Es umfasst eine Tag-Steueranordnung Tag mit einer Smart-Tag-Kommunikationsschnittstelle und einem Satz von einzelnen Smart-Tags, die jeweils eine Steueranordnungs-Kommunikationsschnittstelle aufweisen, eine Zuordnungs-Schnittstelle für die Zuweisung von funktionellen Eigenschaften und eine Anzeige zum Anzeigen von Informationen betreffend die funktionellen Eigenschaften. Das Programmiersystem ist so umgesetzt, dass eine Steuersequenz für das interaktive System auf den funktionellen Eigenschaften beruht, die den Smart-Tags während einer Programmiersitzung zugeordnet worden sind. Des Weiteren werden ein Verfahren zum Programmieren eines interaktiven Systems, ein Smart-Tag, ein Satz von Smart-Tags, eine Tag-Steueranordnung, ein interaktives System, die Verwendung eines Smart-Tags zur Programmierung eines interaktiven Systems und ein Computerprogrammprodukt beschrieben.

DE 10 2006 039 926 A1 offenbart ein Haushaltsgerät mit einem Lesegerät und wenigstens einer Informationskarte, wobei die Informationskarte eine Codeanordnung enthält, die vom Lesegerät lesbar ist und zur Steuerung des Haushaltsgeräts dient. Die Codeanordnung besteht aus leitfähigen organischen Polymeren.

US 7 258 064 B2 offenbart ein Speisenzeitsteuerungssystem, das eine Anzahl von Zeitsteuerungsmodulen umfasst, die Speiseaufbewahrungsvorrichtungen in einem Restaurant zugeordnet sind. Die Zeitsteuerungsmodule sind in einem Netzwerk verbunden, um Informationen über in Speisenaufnahmefächern der Speiseaufbewahrungsvorrichtungen befindliche Speisen kommunizieren zu können. Jedes Zeitsteuerungsmodul enthält eine Vielzahl von Zeitgebern oder Timern, wobei jeder Zeitgeber einem Speisenaufnahmefach einer Speiseaufbewahrungsvorrichtung zugeordnet ist. Die Zeitgeber messen die Aufbewahrungszeit der Nahrung in jedem Speisenaufnahmefach und sind in der Lage, die Aufbewahrungszeit auf einen anderen Zeitgeber zu übertragen, wenn Speisen in ein Speisenaufnahmefach, dem ein anderer Zeitgeber zugeordnet ist, hinzugegeben werden.

DE 10 2012 210855 A1 offenbart ein Bedienteil für ein Haushaltsgerät und ein Haushaltsgerät damit, wobei das Bedienteil mit einer Nahbereichs-Funkschnittstelle zum Bedienen des Haushaltsgeräts eingerichtet ist.

Es ist die Aufgabe der vorliegenden Erfindung, die Nachteile des Standes der Technik zumindest teilweise zu überwinden und insbesondere ein Gargerät mit einem Ofen bereitzustellen, das eine verbesserte, insbesondere sicherere, Bedienung ermöglicht.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch ein Gargerät, aufweisend eine Nahbereichs-Funkschnittstelle, eine Steuereinrichtung zum Betreiben des Gargeräts, die dazu eingerichtet ist, über die Nahbereichs-Funkschnittstelle Daten zum Betreiben des Gargeräts von einem Transponder zu empfangen, und mindestens eine Fläche (im Folgenden ohne Beschränkung der Allgemeinheit als "aktive Positionierungsfläche" bezeichnet) zur lösbaren Befestigung mindestens eines Transponders, die sich in einem Kommunikationsbereich der Nahbereichs-Funkschnittstelle befindet, wobei die Steuereinrichtung dazu eingerichtet ist, über die Nahbereichs-Funkschnittstelle Berechtigungsdaten von dem Transponder zu empfangen und auf der Grundlage der Berechtigungsdaten das Gargerät mit entsprechenden Nutzungsberechtigungen zu betreiben.

Dieses Gargerät weist den Vorteil auf, dass sein Betrieb auf besonders einfache Weise individualisierbar ist und auf besondere Fähigkeiten und Bedürfnisse bestimmter Bediener anpassbar ist. Insbesondere können so Nutzern jeweilige Transponder zugeordnet werden, die entweder einen unbeschränkten Betrieb des Gargeräts zulassen oder (z.B. für Kinder oder demenzgefährdete Erwachsene) nur einen beschränkten Betrieb des Gargeräts zulassen. Um einen jeweiligen Betrieb des Gargeräts einzustellen, braucht sich nur ein entsprechender Transponder in dem Kommunikationsbereich der Nahbereichs-Funkschnittstelle zu befinden, insbesondere an der aktiven Positionierungsfläche befestigt zu sein.

Es ist eine Ausgestaltung, dass das Gargerät einen Backofen aufweist oder ein Backofen ist. Das Gargerät kann ein eigenständiger Backofen oder eine Ofen/Kochfeld-Kombination bzw. Herd sein. Der Backofen kann eine Dampfzufuhrfunktionalität und/oder eine Mikrowellenfunktionalität aufweisen.

Es ist eine Weiterbildung, dass das Gargerät ein Haushalts-Gargerät ist, insbesondere ein Küchengerät. Das Gargerät ist insbesondere ein elektrisch angetriebenes Gargerät.

Unter einem Transponder kann insbesondere ein Funk-Kommunikationsgerät verstanden werden, das von der der Nahbereichs-Funkschnittstelle des Gargeräts eingehende Signale aufnimmt und automatisch beantwortet. Er kann also mit der Nahbereichs-Funkschnittstelle des Gargeräts kommunizieren. Der Transponder kann ein passiver Transponder oder ein aktiver Transponder sein. Der Transponder kann ein RFID-Transponder sein.

Die Nahbereichs-Funkschnittstelle kann beispielsweise als Funkempfänger oder als ein kombinierter Funksender/-empfänger ausgebildet sein. Die Nahbereichs-Funkschnittstelle kann als ein RFID-Lesegerät ausgebildet sein.

Die Nahbereichs-Funkschnittstelle mag insbesondere eine Reichweite aufweisen, die nicht mehr als ca. 10 cm beträgt. So kann eine ungewollte Beeinflussung des Gargeräts mit unterschiedlichen Transpondern oder eine Kommunikation mit weiter entfernt angeordneten Transpondern wirksam verhindert werden.

Die Nahbereichs-Funkschnittstelle kann insbesondere eine NFC-Schnittstelle sein und dann also zur Kommunikation mit dem Transponder gemäß dem NFC-Standard eingerichtet sein. Der Transponder ist dann ein NFC-Transponder.

Der Kommunikationsbereich der Nahbereichs-Funkschnittstelle ist derjenige Raumbereich vor dem Gargerät, an dem ein Transponder typischerweise mit der Nahbereichs-Funkschnittstelle kommunizieren kann. Dieser ist durch die Reichweite der Nahbereichs-Funkschnittstelle gegeben.

Die Steuereinrichtung kann dazu eingerichtet, z.B. dazu programmiert, sein, Garvorgänge auf dem Gargerät ablaufen zu lassen, insbesondere Garprogramme. Die Steuereinrichtung kann mit einer Bedieneinrichtung gekoppelt sein, um davon Nutzereingaben zu empfangen und darüber Nutzerhinweise auszugeben, z.B. über Garzeiten, aktuelle Einstellungen usw. Die Steuereinrichtung ist ferner mit der Nahbereichs-Funkschnittstelle gekoppelt, um darüber zumindest Daten zu empfangen. Die Steuereinrichtung kann mindestens einen integrierten Schaltkreis wie einen Mikroprozessor, Mikrocontroller, ASIC, FPGA usw. aufweisen.

Unter der lösbaren Befestigung kann insbesondere verstanden werden, dass der Transponder an dem Gargerät kraftschlüssig gehalten, aufgesteckt oder aufgerastet werden kann. Unter der lösbaren Befestigung mag insbesondere nicht verstanden werden, dass der Transponder einfach auf das Gargerät aufgelegt, darauf aufgesetzt oder darin eingesteckt wird.

Es ist allgemein eine Ausgestaltung, dass die Steuereinrichtung dazu eingerichtet ist, das Gargerät auf der Grundlage der Berechtigungsdaten mit eingeschränkten Funktionen und/oder Parametern zu betreiben. Erfindungsgemäß können unter Berechtigungsdaten also insbesondere Daten verstanden werden, mittels derer die Steuereinrichtung bestimmte Funktionen und/oder Parameter des Gargeräts sperren oder freigeben kann. Das Sperren einer Funktion oder eines Parameters kann ein Einschränken der Funktion oder des Parameters umfassen oder bedeuten, z.B. auf einen eingeschränkten Wertebereich. Das Gargerät mit entsprechenden Nutzungsberechtigungen zu betreiben, kann also insbesondere bedeuten, das Gargerät nur mit freigegebenen bzw. nicht gesperrten Funktionen und/oder Parametern betreiben zu können. Diese Ausgestaltung ermöglicht eine Einrichtung besonders vielfältiger Nutzungsberechtigungen.

Die Funktionen können bestimmte Garprogramme und/oder Garfunktionen sein. Die Parameter mögen bestimmte Heiz- oder Garparameter sein. So mögen die Berechtigungsdaten für einen Benutzer vorgeben, dass es diesem nur erlaubt ist, bestimmte Garprogramme wie Aufwärmprogramme o.ä. ablaufen zu lassen und/oder eine Ofentemperatur von nicht mehr als 80°C einzustellen. Die Funktionen können alternativ oder zusätzlich Nicht-Garprogramme wie eine pyrolytische Selbstreinigung, eine Programmierung des Transponders (wie weiter unten genauer beschrieben), eine Einstellung eines Timers usw. umfassen oder sein. So kann für Kinder die pyrolytische Selbstreinigung gesperrt werden usw.

Es ist noch eine Ausgestaltung, dass die Steuereinrichtung dazu eingerichtet ist, das Gargerät nur zu betreiben, wenn sich der Transponder in dem Kommunikationsbereich der Nahbereichs-Funkschnittstelle befindet. So kann verhindert werden, dass ein Nutzer ohne Transponder das Gargerät betreiben kann und dadurch ggf. eingeschränkte Berechtigungen umgeht.

Alternativ kann die Steuereinrichtung dazu eingerichtet sein, das Gargerät dann, wenn sich kein Transponder in dem Kommunikationsbereich der Nahbereichs-Funkschnittstelle befindet, nur mit eingeschränkten Nutzungsberechtigungen zu betreiben. Ein Transponder kann dann den Satz der ansonsten gesperrten Funktionen und/oder Betriebsparameter selektiv freigeben, und zwar gemäß der den dem Transponder empfangenen Berechtigungsdaten. Jedoch kann die Steuereinrichtung, auch dazu eingerichtet sein, das Gargerät wahlweise unabhängig von empfangenen Berechtigungsdaten zu betreiben und also die Möglichkeit des nutzungsbeschränkten Betriebs nicht zu verwenden.

Es ist eine weitere Ausgestaltung, dass die Steuereinrichtung dazu eingerichtet ist, den Transponder über die Nahbereichs-Funkschnittstelle zu programmieren. Dies ergibt den Vorteil, dass ein Nutzer selbst den aus den Transpondern auslesbaren Inhalt zumindest mitbestimmen kann. Der Transponder ist dazu über die Nahbereichs-Funkschnittstelle programmierbar ausgebildet. Diese Ausgestaltung kann als eine eigenständige Lösung der Aufgabe angesehen werden, die auch unabhängig von einer Berechtigungsfunktion oder Berechtigungsvergabe eine Erfindung darstellen kann.

Es ist eine Weiterbildung, dass die Steuereinrichtung dazu eingerichtet ist, zur Programmierung eines Transponders ein Kennwort zu verlangen, beispielsweise mittels einer nutzerseitigen Eingabe an einer Eingabeeinrichtung, z.B. über einen berührungsempfindlichen Bildschirm oder über ein Tastenfeld des Gargeräts. Das Kennwort kann z.B. mit dem Gargerät ausgeliefert werden. Alternativ oder zusätzlich kann die Steuereinrichtung dazu eingerichtet sein, zur Programmierung eines Transponders eine Anwesenheit eines anderen Transponders in dem Kommunikationsbereich der Nahbereichs-Funkschnittstelle zu verlangen bzw. vorauszusetzen, welcher andere Transponder eine solche Programmierung freigibt bzw. Berechtigungsdaten zum Programmieren eines Transponders auf das Gargerät übertragen kann.

Es ist noch eine weitere Ausgestaltung, dass die Steuereinrichtung dazu eingerichtet ist, den Transponder mit an dem Gargerät ausgewählten Berechtigungsdaten zu programmieren. So kann ein Nutzer selbst Transponder mit individuell eingestellten Berechtigungen für andere Nutzer vergeben und/oder deren Berechtigungen ändern. Die Steuereinrichtung kann insbesondere dazu eingerichtet sein, eine Programmierung des Transponders mittels einer entsprechenden Menüsteuerung zu ermöglichen bzw. durchzuführen. So kann ein Nutzer besonders einfach auswählen, welcher Inhalt auf den Transponder aufgespielt wird und/oder von dem Transponder gelöscht wird.

Es ist eine Weiterbildung, dass die Steuereinrichtung dazu eingerichtet ist, den Transponder mit Nicht-Berechtigungsdaten zu programmieren, z.B. mit Garprogrammen oder Rezepten. Dadurch kann ein Austausch von Rezepten zwischen unterschiedlichen Nutzern besonders einfach ausgestaltet werden. Falls beispielsweise ein Nutzer eine besonders gelungene Anpassung eines vorprogrammierten Rezept oder Programmablaufs vorgenommen hat oder ein neues Rezept oder einen neuen Programmablauf kreiert hat, kann er dieses Rezept oder Programmablauf auf den Transponder programmieren und z.B. bei einem Freund, einer Kochgruppe usw. auf ein anderes Gargerät übertragen. Auch kann so ein Transponder werksseitig oder von einem Drittanbieter mit Garprogrammen oder Rezepten programmiert werden und an Nutzer versandt werden. Dadurch kann z.B. ein Verlag, der eine Kochzeitschrift oder ein Kochbuch usw. herausbringt, einen Transponder programmieren und ihn an interessierte Nutzer versenden, beispielsweise im Rahmen einer Werbeaktion.

Grundsätzlich kann der Transponder von einem Nutzer mit Berechtigungsdaten programmierbar sein und zusätzlich zumindest nutzerseitig nicht programmierbare Daten aufweisen. Nutzerseitig nicht programmierbare Daten können von dem Gargerät ausgelesen oder abgefragt werden, aber von einem Endnutzer nicht mehr umprogrammiert werden. Der Transponder weist somit eine Nur-Auslese- oder Nur-Abruf-Funktion auf. Dies kann so umgesetzt sein, dass der Transponder von der ausgebenden Stelle (z.B. einem Küchengerätehersteller, einem Kochstudio, einer Zeitschrift usw.) entsprechend eingerichtet worden ist.

Es ist eine Weiterbildung, dass der Transponder ausschließlich nur auslesbare bzw. nicht programmierbare Daten aufweist. Diese können zumindest teilweise Berechtigungsdaten umfassen oder sein.

Der Transponder kann eine grundsätzlich beliebige Gestalt aufweisen, bei welcher z.B. eine RFID-Struktur in einem Kunststoffvolumen vergossen oder eingelegt ist. Der Transponder, insbesondere sein Kunststoffvolumen, kann eine symbolhafte Form annehmen, z.B. einer Paprika für mit Gemüserezepten vorprogrammierten Transponder, eines Salats für einen mit Rohkostrezepten vorprogrammierten Transponder, eines Fischs für einen mit Fischrezepten programmierten Transponder usw. Auch kann ein Transponder in Form eines Firmenlogos, eines Slogans usw. vorliegen, z.B. für Werbezwecke. Ferner kann der Transponder in Form eines Namens oder einer Familienbezeichnung vorliegen, z.B. "Mama", "Oma", "Helen", "Anne" usw.

Es ist ferner eine Ausgestaltung, dass der Transponder ein abnehmbares mechanisch betätigbares Bedienelement ist. Dadurch kann ein Bedienelement bereitgestellt werden, dem individuelle Berechtigungen zum Betreiben es Gargeräts zugeordnet sind. So kann auf eigenständige Transponder verzichtet werden. Ein solcher Transponder kann auch als ein multifunktionales Bedienelement eines Gargeräts angesehen werden. Ein mechanisch betätigbares Bedienelement kann von einem Nutzer mechanisch betätigt oder bewegt werden.

Es ist zudem eine Ausgestaltung, dass der mechanisch betätigbare Transponder ein Drehknebel ist. Dieser weist den Vorteil auf, dass er auf geringem Raum eine hohe Bedienvielfalt ermöglicht. Es ist eine Weiterbildung, dass der Drehknebel ein magnetisch lösbarer Drehknebel ist. Dieser weist den Vorteil auf, dass er ohne weitere Maßnahmen drehbar ist. Der Drehknebel kann in einer Variante auch seitlich bewegt werden, z.B. nach Art eines Sliders, um zugehörige Funktionen auszulösen. Das Gargerät kann eine Position, insbesondere Winkelposition und/oder Änderung einer Winkelposition bzw. Drehung, des Drehknebels insbesondere magnetisch detektieren, beispielsweise mittels mindestens eines Hallsensors. Ein mechanisch betätigbares Bedienelement kann alternativ z.B. ein Slider sein. Insbesondere ein Taster oder ein berührungsempfindlicher Bildschirm mag kein mechanisch betätigbares Bedienelement darstellen.

Alternativ oder zusätzlich kann der Drehknebel mechanisch lösbar befestigt sein, beispielsweise an einer Klemmvorrichtung oder Rastvorrichtung des Gargeräts. Dazu kann der Drehknebel mit dem restlichen Gargerät z.B. über einen Stift verbunden sein.

Der oben beschriebene Transponder kann als ein Teil des Gargeräts angesehen werden, insbesondere falls er auch als ein Bedienelement ausgebildet ist. Der oben beschriebene Transponder kann aber auch als eine eigenständige Vorrichtung angesehen werden, welche die gestellte Aufgabe selbstständig löst. Die Aufgabe kann also insbesondere auch durch ein mechanisch betätigbares Bedienelement eines Gargeräts gelöst werden, wobei das Bedienelement als ein mit dem der Nahbereichs-Funkschnittstelle des Gargeräts kommunizierender Transponder ausgebildet ist, der Berechtigungsdaten zum Betreiben des Gargeräts mit entsprechenden Nutzungsberechtigungen an das Gargerät senden kann.

Es ist auch eine Ausgestaltung, dass die aktive Positionierungsfläche eine magnetisch wirksame Befestigungsfläche ist. Dadurch kann ein ebenfalls magnetisch wirksamer Transponder magnetisch an der aktiven Positionierungsfläche lösbar befestigt werden. Dies ergibt den Vorteil, dass die aktive Positionierungsfläche eben und damit insbesondere ohne Auflagevorsprünge, Schalen, Haken, Ränder usw. ausgebildet werden kann. Auch ist die Anbringung des Transponders so besonders einfach möglich. Darüber hinaus kann der Transponder bewegt werden, z.B. gedreht werden oder seitlich bewegt werden.

Es ist eine Weiterbildung, dass die aktive Positionierungsfläche mindestens einen Magneten aufweist, z.B. mindestens einen Permanentmagneten oder Elektromagneten. Sie kann alternativ mindestens ein magnetisch anziehbares, aber selbst nicht permanentmagnetisches Material aufweisen, z.B. Eisen. Sie kann z.B. als eine Stahl- oder Eisenplatte ausgebildet sein oder eine solche Platte aufweisen. Der Transponder kann zur Herstellung einer magnetischen Anziehungskraft mit der aktiven Positionierungsfläche mindestens einen Permanentmagneten aufweisen, alternativ oder zusätzlich mindestens ein nichtpermanentmagnetisches Volumen aus magnetisierbarem Material, z.B. Eisen, Stahl usw.

Es ist außerdem eine Ausgestaltung, dass das Gargerät eine passive Befestigungsfläche zum lösbaren Befestigen von Transpondern, die sich außerhalb des Kommunikationsbereichs der Nahbereichs-Funkschnittstelle befindet, aufweist. Diese passive Befestigungsfläche - die analog zu der aktiven Befestigungsfläche insbesondere magnetisch wirksam sein kann - ermöglicht eine einfache Ablage aktuell nicht verwendeter Transponder, die folglich nicht mehr verlegt werden.

Die aktive Befestigungsfläche und die passive Befestigungsfläche können sich an gegenüberliegenden Seiten eines Bedienbereichs des Gargeräts befinden, z.B. links bzw. rechts davon. Der Bedienbereich kann ein oder mehrere berührungsempfindliche Bildschirme oder "Touchscreens" und/oder ein oder mehrere Schalter (mechanische Schalter wie Kurzhubschaler, Drehknebel usw.) umfassen.

Die aktive Befestigungsfläche und ggf. die passive Befestigungsfläche können Bereiche einer Bedienblende darstellen. Die Bedienblende kann eine stationäre Bedienblende sein. Die Bedienblende kann alternativ einen Teil einer Gargerätetür darstellen.

Es ist eine insbesondere für den Fall, dass der Transponder als Drehknebel ausgebildet ist, vorteilhafte Ausgestaltung des Gargeräts, dass die aktive Positionierungsfläche eine frontseitige Fläche ist, das Gargerät einen frontseitig angeordneten Bildschirm aufweist und der Transponder dann, wenn er an der aktiven Positionierungsfläche befestigt ist, den Bildschirm teilweise überdeckt. So wird eine besonders platzsparende Anordnung, die eine benutzerfreundliche Gerätesteuerung und/oder Geräteeinstellung ermöglicht, bereitgestellt. Der Transponder kann z.B. im Bereich eines oberen Rands, eines unteren Rands, eines linksseitigen Rands und/oder eines rechtsseitigen Rands des Bildschirms befestigt sein, insbesondere magnetisch befestigt sein. Dabei mag der Transponder nur an dem Bereich des Gargeräts, insbesondere dessen Bedienblende, befestigt sein, der sich außerhalb des Bildschirms befindet.

Die Aufgabe wird ferner gelöst durch ein Verfahren zum Betreiben eines Gargeräts, insbesondere wie oben beschrieben, bei dem ein Transponder in einen Kommunikationsbereich einer Nahbereichs-Funkschnittstelle eines Gargeräts gebracht wird, dann von dem Transponder über die Nahbereichs-Funkschnittstelle Berechtigungsdaten auf das Gargerät übertragen werden und eine Steuereinrichtung diese Berechtigungsdaten dazu nutzt, um das Gargerät mit entsprechenden Nutzungsberechtigungen zu betreiben. Das Verfahren kann analog zu den oben beschriebenen Vorrichtungen ausgebildet werden und weist die gleichen Vorteile auf.

So ist es eine Ausgestaltung, dass ein an einer passiven Befestigungsfläche lösbar befestigter Transponder auf die aktive Befestigungsfläche umgesetzt wird, dort zwischen dem Transponder und der Nahbereichs-Funkschnittstelle des Gargeräts eine Datenkommunikation ausgeführt wird und dann der Transponder wieder auf die passive Befestigungsfläche umgesetzt wird.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt in Vorderansicht eine Frontseite eines Gargeräts gemäß einem ersten Ausführungsbeispiel mit daran angeordneten Transpondern; und
- Fig.2: zeigt in Vorderansicht eine Frontseite eines Gargeräts gemäß einem zweiten Ausführungsbeispiel mit einem daran angeordneten Transponder.

Fig.1 zeigt in Vorderansicht ein Gargerät in Form eines Backofens 1 mit mehreren daran angeordneten Transpondern T1, T2 und T3. Der Backofen 1 kann oberseitig mit einem Kochfeld verbunden sein und dann einen Herd darstellen. Der Backofen 1 weist eine stationäre frontseitige Bedienblende 2 auf, unter der sich eine einen Ofenraum verschließende frontseitige Tür 3 befindet. Die Bedienblende 2 weist mittig einen berührungsempfindlichen Bildschirm 4 als Bedien- und Anzeigeelement auf.

Der Backofen 1 weist an seiner Bedienblende 2 eine NFC-Schnittstelle 5 und eine Steuereinrichtung 6 zum Betreiben des Backofens 1 auf. Die Steuereinrichtung 6 ist unter anderem dazu eingerichtet, über die NFC-Schnittstelle 5 Daten zum Betreiben des Backofens 1 von einem Transponder T1, T2 oder T3 zu empfangen, nämlich hier von demjenigen Transponder T1 (als Schriftzug "Mama" geformt), der sich an einer frontseitigen aktiven Befestigungsfläche 7 ("NFC-aktive Zone") der Bedienblende 2 befindet. Die aktive Befestigungsfläche 7 befindet sich in einem Kommunikationsbereich 8 der NFC-Schnittstelle 5, der hier zumindest ungefähr einer frontseitigen Fläche der NFC-Schnittstelle 5 entspricht, aber auch z.B. größer als diese Fläche sein kann. Folglich kann der Transponder T1 von der NFC-Schnittstelle 5 abgefragt werden. Der Transponder T1 ist insbesondere ein passiver Transponder, der z.B. als ein RFID-Tag ausgebildet ist.

Der Transponder T1 ist dazu eingerichtet, Berechtigungsdaten an die NFC-Schnittstelle 5 auszusenden. Die Steuereinrichtung 6 ist dazu eingerichtet, über die Nahbereichs-Funkschnittstelle 5 von dem Transponder T1 empfangene Berechtigungsdaten dazu zu verwenden, um den Backofen 1 (und ggf. das Kochfeld) mit entsprechenden Nutzungsberechtigungen zu betreiben. Dabei ist die Steuereinrichtung 6 so eingerichtet, dass sie den Backofen 1 nur betreibt, wenn sich ein Transponder T1 bis T3 in dem Kommunikationsbereich 8 der NFC-Schnittstelle 5 befindet.

Die Transponder T1 bis T3 weisen permanentmagnetische Bereiche auf, mit denen sie auf der aktiven Befestigungsfläche 7 lösbar magnetisch befestigbar sind. Um also den Backofen 1 mit einem bestimmten Satz von Berechtigungen betreiben zu können, wird ein entsprechend programmierter oder ausgebildeter Transponder T1 bis T3 auf die aktive Befestigungsfläche 7 aufgesetzt. Beispielsweise kann der Transponder T1 Berechtigungsdaten aufweisen oder umfassen, die einen uneingeschränkten Betrieb des Backofens 1 erlauben. Der Transponder T2, der hier als ein Schriftzug "Oma" geformt ist, mag einen nur eingeschränkten Betrieb des Backofens 1 erlauben, beispielsweise nur einen Aufwärmbetrieb. Transponder T1 und Transponder T2 können insbesondere nicht gleichzeitig verwendet werden. Transponder T3 umfasst keine Berechtigungsdaten, sondern z.B. nur Gemüserezepte und ist entsprechend symbolisch geformt. Transponder T3 kann zusammen mit den anderen Transpondern T1 oder T2 betrieben werden und dazu zusammen mit diesen an der aktiven Befestigungsfläche 7 magnetisch befestigt sein.

Aktuell nicht gebrauchte Transponder T2, T3 können an einer passiven Befestigungsfläche 9 ("NFC-passive Zone") magnetisch und damit lösbar befestigt werden. Die passive Befestigungsfläche 9 befindet sich außerhalb des Kommunikationsbereichs 8, so dass der Backofen 1 die dort befindlichen Transponder T2, T3 nicht abfragen kann. Während sich die passive Befestigungsfläche 9 in Vorderansicht links von dem berührungsempfindlichen Bildschirm 4 befindet, befindet sich die aktive Befestigungsfläche 7 dazu symmetrisch rechts von dem berührungsempfindlichen Bildschirm 4.

Befindet sich ein Transponder T1 bis T3 an der aktiven Befestigungsfläche 7, kann er bei entsprechender Ausgestaltung mittels des Backofens 1 programmiert werden, und zwar mittels der Steuereinrichtung 6 über die Nahbereichs-Funkschnittstelle 5. Die Programmierung kann beispielsweise menügesteuert über den berührungsempfindlichen Bildschirm 4 erfolgen. Der Transponder T1 bis T3 kann beispielsweise mit Berechtigungsdaten und/oder mit Garparametern bzw. Garrezepten usw. programmiert werden. Es ist aber auch möglich, dass die auf dem Transponder T1 als "Master" gespeicherten Berechtigungsdaten nicht änderbar oder umprogrammierbar sind. Der Transponder T3 mag nicht mit Berechtigungsdaten, aber mit Garrezepten usw. programmiert werden. Alternativ sind der Transponder T1 und/oder der Transponder T3 nicht programmierbar.

Fig.2 zeigt eine Vorderansicht eines zu dem Backofen 1 ähnlich ausgestalteten Backofens 11 mit einem daran angeordneten Transponder T4 in mehreren möglichen, alternativ einnehmbaren Positionen. Der Transponder T4 ist als ein magnetisch haftender Drehknebel ausgebildet. Der Backofen 11 kann mindestens eine Drehung des Transponders T4 erkennen und als eine Nutzereingabe behandeln.

Ein NFC-Schnittstelle 12 bzw. ihr Kommunikationsbereich 13 verlaufen hier u-förmig seitlich und unterseitig um den berührungsempfindlichen Bildschirm 4 herum. An den berührungsempfindlichen Bildschirm 4 grenzen drei aktive Befestigungsflächen 14, nämlich im Bereich eines unteren Rands, eines linksseitigen Rands bzw. eines rechtsseitigen Rands des berührungsempfindlichen Bildschirms 4. Dort kann der Transponder T4 auf die Bedienblende 15 aufgesetzt werden und überdeckt dabei teilweise den berührungsempfindlichen Bildschirm 4. Eine passive Befestigungsfläche kann vorgesehen sein, braucht es aber nicht.

Der Transponder T4 kann auch als ein magnetisch befestigbarer Drehknebel aufgefasst werden, der eine Transponderfunktion aufweist. Mittels der Transponderfunktion kann er die Steuereinrichtung 6 beispielsweise dazu veranlassen, auf der Grundlage von abgefragten Berechtigungsdaten eine uneingeschränkte oder eine eingeschränkte Nutzung des Backofens 1 zu erlauben. Verschiedene Transponder T4 können so unterschiedlichen Nutzern mit unterschiedlichen Nutzungsberechtigungen zugeordnet werden. Ist kein Transponder T4 vorhanden, ist der Backofen 11 ausgeschaltet.

Auch der Transponder T4 mag programmierbar sein, z.B. mit Berechtigungsdaten. Ggf. kann ein Backofen 11 mit mehreren Transpondern T4 ausgeliefert werden, von denen alle oder nur einige mit Berechtigungsdaten programmierbar sind.

Selbstverständlich ist die vorliegende Erfindung nicht auf das gezeigte Ausführungsbeispiel beschränkt.

So kann der Kommunikationsbereich auch eine von der Form der NFC-Schnittstelle unterschiedliche Form aufweisen, insbesondere erheblich größer sein.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Backofen
- 2: Bedienblende
- 3: Tür
- 4: Berührungsempfindlicher Bildschirm
- 5: NFC-Schnittstelle
- 6: Steuereinrichtung
- 7: Aktive Befestigungsfläche
- 8: Kommunikationsbereich
- 9: Passive Befestigungsfläche
- 11: Backofen
- 12: NFC-Schnittstelle
- 13: Kommunikationsbereich
- 14: Aktive Befestigungsfläche
- 15: Bedienblende
- T1-T4: Transponder

## Patentansprüche

1. Gargerät (1; 11), aufweisend - ein Bedienelement,
- eine Nahbereichs-Funkschnittstelle (5; 12),
- eine Steuereinrichtung (6) zum Betreiben des Gargeräts (1; 11), die dazu eingerichtet ist, über die Nahbereichs-Funkschnittstelle (5; 12) Daten zum Betreiben des Gargeräts (1; 11) von einem Transponder (T1-T3; T4) zu empfangen, und
- mindestens eine aktive Positionierungsfläche (7; 14) zur lösbaren Befestigung mindestens eines Transponders (T1-T3; T4), die sich in einem Kommunikationsbereich (8; 13) der Nahbereichs-Funkschnittstelle (5; 12) befindet,
**dadurch gekennzeichnet, dass**
- die Steuereinrichtung (6) dazu eingerichtet ist, über die Nahbereichs-Funkschnittstelle (5; 12) Berechtigungsdaten, mittels derer die Steuereinrichtung (6) bestimmte Funktionen und/oder Parameter des Gargeräts (1; 11) sperren oder freigeben kann, von dem Transponder (T1, T2; T4) zu empfangen und auf der Grundlage der Berechtigungsdaten das Gargerät (1; 11) mit entsprechenden Nutzungsberechtigungen mit eingeschränkten Funktionen und/oder Betriebsparametern zu betreiben.

2. Gargerät (1; 11) nach Anspruch 1, **dadurch gekennzeichnet, dass** das Sperren eines Parameters ein Einschränken eines Wertebereichs des Parameters umfasst.

3. Gargerät (1; 11) nach Anspruch 2, **dadurch gekennzeichnet, dass** der Parameter eine Temperatur ist und das Einschränken ein Vorgeben einer Maximaltemperatur umfasst.

4. Gargerät (1; 11) nach einem der vorhergehenden Ansprüche, **dadurch gekennzeichnet, dass** das Sperren einer Funktion umfasst, dass die Steuereinrichtung (6) nur ein Ablaufen nicht-gesperrter Garprogramme und/oder Garfunktionen zulässt.

5. Gargerät (1; 11) nach Anspruch 4, **dadurch gekennzeichnet, dass** das Sperren einer Funktion ein Sperren einer pyrolytischen Selbstreinigung umfasst.

6. Gargerät (1; 11) nach einem der vorhergehenden Ansprüche, **dadurch gekennzeichnet, dass** die Steuereinrichtung (6) dazu eingerichtet ist, das Gargerät (1; 11) nur zu betreiben, wenn sich der Transponder (T1, T2; T4) in dem Kommunikationsbereich (8; 13) der Nahbereichs-Funkschnittstelle (5; 12) befindet.

7. Gargerät (1; 11) nach einem der vorhergehenden Ansprüche, **dadurch gekennzeichnet, dass** die Steuereinrichtung (6) dazu eingerichtet ist, den Transponder (T1-T3; T4) über die Nahbereichs-Funkschnittstelle (5; 12) zu programmieren.

8. Gargerät (1; 11) nach Anspruch 7, **dadurch gekennzeichnet, dass** die Steuereinrichtung (6) dazu eingerichtet ist, den Transponder (T2; T4) mit an dem Gargerät (1; 11) ausgewählten Berechtigungsdaten zu programmieren.

9. Gargerät (1; 11) nach einem der vorhergehenden Ansprüche, **dadurch gekennzeichnet, dass** das Gargerät (1; 11) eine passive Befestigungsfläche (9) zum lösbaren Befestigen von Transpondern (T1-T3; T4), die sich außerhalb des Kommunikationsbereichs (8; 13) der Nahbereichs-Funkschnittstelle (5; 12) befindet, aufweist.

10. Gargerät (1; 11) nach Anspruch 9, **dadurch gekennzeichnet, dass** die aktive Positionierungsfläche eine frontseitige Fläche ist, das Gargerät (1; 11) einen frontseitig angeordneten Bildschirm aufweist und der Drehknebel dann, wenn er an der aktiven Positionierungsfläche befestigt ist, den Bildschirm teilweise überdeckt.

11. Gargerät (1; 11) nach einem der vorhergehenden Ansprüche, **dadurch gekennzeichnet, dass** das Gargerät (1; 11) einen Backofen aufweist oder ein Backofen ist.

12. Gargerät nach einem der vorhergehenden Ansprüche, **dadurch gekennzeichnet, dass** der Transponder (T1-T3; T4) ein passiver RFID-Transponder ist.

13. Verfahren zum Betreiben eines Gargerät (1; 11) nach einem der vorhergehenden Ansprüche, bei dem
- ein Transponder (T1, T2; T4) in einen Kommunikationsbereich (8; 13) einer Nahbereichs-Funkschnittstelle (5; 12) des Gargeräts (1; 11) gebracht wird,
- von dem Transponder (T1; T2; T4) über die Nahbereichs-Funkschnittstelle (5; 12) Berechtigungsdaten, mittels bestimmte Funktionen und/oder Parameter des Gargeräts (1; 11) gesperrt oder freigeben werden können, auf das Gargerät (1; 11) übertragen werden und
- eine Steuereinrichtung (6) diese Berechtigungsdaten dazu nutzt, um das Gargerät (1; 11) mit entsprechenden Nutzungsberechtigungen mit eingeschränkten Funktionen und/oder Betriebsparametern zu betreiben.

14. Verfahren nach Anspruch 13, bei dem
- ein an einer passiven Befestigungsfläche (9) lösbar befestigter Transponder (T1-T3; T4) auf eine aktive Kontaktfläche (7; 14) umgesetzt wird,
- dort zwischen dem Transponder (T1-T3; T4) und der Nahbereichs-Funkschnittstelle (5; 12) des Gargeräts (1; 11) eine Datenkommunikation ausgeführt wird und dann
- der Transponder (T1-T3; T4) wieder auf die passive Befestigungsfläche (9) umgesetzt wird.

## Claims

1. Cooking appliance (1; 11), having an operating element,
- a short-range radio interface (5; 12),
- a control device (6) for operating the cooking appliance (1; 11), which is designed to receive data for operating the cooking appliance (1; 11) from a transponder (T1-T3; T4) by way of the short-range radio interface (5; 12), and
- at least one active positioning surface (7; 14) for the detachable fastening of at least one transponder (T1-T3; T4), which is located in a communication region (8; 13) of the short-range radio interface (5; 12),
**characterised in that**
- the control device (6) is designed to receive authorization data from the transponder (T1, T2; T4) by way of the short-range radio interface (5; 12), by means of which authorization data the control device (6) can block or release specific functions and/or parameters of the cooking appliance (1; 11) and to operate the cooking appliance (1; 11) with corresponding use authorizations with restricted functions and/or operating parameters based on the authorization data.

2. Cooking appliance (1; 11) according to claim 1, **characterised in that** the blockage of a parameter comprises a restriction of a value range of the parameter.

3. Cooking appliance (1; 11) according to claim 2, **characterised in that** the parameter is a temperature and the restriction comprises a predetermination of a maximum temperature.

4. Cooking appliance (1; 11) according to one of the preceding claims, **characterised in that** the blockage comprises a function that the control device (6) only permits a running of non-blocked cooking programs and/or cooking functions.

5. Cooking appliance (1; 11) according to claim 4, **characterised in that** the blockage of a function comprises a blockage of a pyrolytic self-cleaning process.

6. Cooking appliance (1; 11) according to one of the preceding claims, **characterised in that** the control device (6) is designed to operate the cooking appliance (1; 11) only when the transponder (T1, T2; T4) is located in the communication region (8; 13) of the short-range radio interface (5; 12).

7. Cooking appliance (1; 11) according to one of the preceding claims, **characterised in that** the control device (6) is designed to program the transponder (T1-T3; T4) by way of the short-range radio interface (5; 12).

8. Cooking appliance (1; 11) according to claim 7, **characterised in that** the control device (6) is designed to program the transponder (T2; T4) with authorization data selected on the cooking appliance (1; 11).

9. Cooking appliance (1; 11) according to one of the preceding claims, **characterised in that** the cooking appliance (1; 11) has a passive fastening surface (9) for the detachable fastening of transponders (T1-T3; T4) located outside the communication region (8; 13) of the short-range radio interface (5; 12).

10. Cooking appliance (1; 11) according to claim 9, **characterised in that** the active positioning surface is a front surface, the cooking appliance (1; 11) has a screen arranged at the front and the rotary knob partially conceals the screen when fastened to the active positioning surface.

11. Cooking appliance (1; 11) according to one of the preceding claims, **characterised in that** the cooking appliance (1; 11) has an oven or is an oven.

12. Cooking appliance according to one of the preceding claims, **characterised in that** the transponder (T1-T3; T4) is a passive RFID transponder.

13. Method for operating a cooking appliance (1; 11) according to one of the preceding claims, in which
- a transponder (T1, T2; T4) is brought into a communication region (8; 13) of a short-range radio interface (5; 12) of the cooking appliance (1; 11),
- authorization data is transmitted from the transponder (T1, T2; T4) to the cooking appliance (1; 11) by way of the short-range radio interface (5; 12), by means of which authorization data specific functions and/or parameters of the cooking appliance (1; 11) can be blocked or released, and
- a control device (6) uses said authorization data to operate the cooking appliance (1; 11) with corresponding use authorizations with restricted functions and/or operating parameters.

14. Method according to claim 13, in which
- a transponder (T1-T3; T4) fastened in a detachable manner to a passive fastening surface (9) is moved to an active contact surface (7; 14),
- data communication is performed there between the transponder (T1-T3; T4) and the short-range radio interface (5; 12) of the cooking appliance (1; 11) and
- the transponder (T1-T3; T4) is then moved back to the passive fastening surface (9).

## Revendications

1. Appareil de cuisson (1, 11), comprenant :
- un élément de commande,
- un dispositif de commande (6) pour faire fonctionner l'appareil de cuisson (1, 11), qui est conçu pour recevoir des données destinées au fonctionnement de l'appareil de cuisson (1, 11) d'un transpondeur (T1-T3, T4) par l'intermédiaire de l'interface radio de proximité (5, 12), et
- au moins une surface de positionnement active (7, 14) permettant une fixation détachable d'au moins un transpondeur (T1-T3, T4), qui se trouve dans une zone de communication (8, 13) de l'interface radio de proximité (5, 12),
**caractérisé en ce que**
- le dispositif de commande (6) est conçu pour recevoir des données d'autorisation du transpondeur (T1-T2, T4) par l'intermédiaire de l'interface radio de proximité (5, 12) , au moyen desquelles le dispositif de commande (6) peut verrouiller ou autoriser certaines fonctionnalités et/ou paramètres de l'appareil de cuisson (1, 11) et pour faire fonctionner l'appareil de cuisson (1, 11) avec des fonctionnalités et/ou paramètres de fonctionnement limités en fonction des données d'autorisation avec des autorisations d'utilisation correspondantes.

2. Appareil de cuisson (1, 11) selon la revendication 1, **caractérisé en ce que** le verrouillage d'un paramètre comprend une limitation d'une plage de valeurs du paramètre.

3. Appareil de cuisson (1, 11) selon la revendication 2, **caractérisé en ce que** le paramètre est une température et la limitation comprend la prescription d'une température maximale.

4. Appareil de cuisson (1, 11) selon l'une des revendications précédentes, **caractérisé en ce que** le verrouillage d'une fonctionnalité comprend le fait que le dispositif de commande (6) autorise uniquement l'exécution de programmes de cuisson et/ou de fonctionnalités de cuisson non verrouillés.

5. Appareil de cuisson (1, 11) selon la revendication 4, **caractérisé en ce que** le verrouillage d'une fonctionnalité comprend un verrouillage d'un autonettoyage par pyrolyse.

6. Appareil de cuisson (1, 11) selon l'une des revendications précédentes, **caractérisé en ce que** le dispositif de commande (6) est conçu pour faire fonctionner l'appareil de cuisson (1, 11) uniquement lorsque le transpondeur (T1, T2 ; T4) se trouve dans la zone de communication (8, 13) de l'interface radio de proximité (5, 12).

7. Appareil de cuisson (1, 11) selon l'une des revendications précédentes, **caractérisé en ce que** le dispositif de commande (6) est conçu pour programmer le transpondeur (T1-T3, T4) par l'intermédiaire de l'interface radio de proximité (5, 12).

8. Appareil de cuisson (1, 11) selon la revendication 7, **caractérisé en ce que** le dispositif de commande (6) est conçu pour programmer le transpondeur (T2, T4) avec des données d'autorisation sélectionnées sur l'appareil de cuisson (1, 11).

9. Appareil de cuisson (1, 11) selon l'une des revendications précédentes, **caractérisé en ce que** l'appareil de cuisson (1, 11) comprend une surface de positionnement passive (9) permettant une fixation détachable des transpondeurs (T1-T3, T4), qui se trouve en dehors de la zone de communication (8, 13) de l'interface radio de proximité (5, 12).

10. Appareil de cuisson (1, 11) selon la revendication 9, **caractérisé en ce que** la surface de positionnement active est une surface frontale, l'appareil de cuisson (1, 11) comprend un écran disposé du côté frontal et le bouton tournant recouvre en partie l'écran lorsqu'il est fixé sur la surface de positionnement active.

11. Appareil de cuisson (1, 11) selon l'une des revendications précédentes, **caractérisé en ce que** l'appareil de cuisson (1, 11) comprend un four ou est un four.

12. Appareil de cuisson selon l'une des revendications précédentes, **caractérisé en ce que** le transpondeur (T1-T3, T4) est un transpondeur RFID passif.

13. Procédé pour faire fonctionner un appareil de cuisson (1, 11) selon l'une des revendications précédentes, dans lequel :
- un transpondeur (T1, T2 ; T4), est amené dans une zone de communication (8, 13) d'une interface radio de proximité (5, 12) de l'appareil de cuisson (1, 11),
- des données d'autorisation, au moyen desquelles certaines fonctionnalités et/ou paramètres de l'appareil de cuisson (1, 11) peuvent être verrouillées ou autorisées, sont transmises du transpondeur (T1, T2, T4) à l'appareil de cuisson (1, 11) par l'intermédiaire de l'interface radio de proximité (5, 12), et
- un dispositif de commande (6) utilise ces données d'autorisation pour faire fonctionner l'appareil de cuisson (1, 11) avec des fonctionnalités et/ou des paramètres de fonctionnement limités, avec des autorisations d'utilisation correspondantes.

14. Procédé selon la revendication 13, dans lequel :
- un transpondeur (T1-T3, T4) fixé de façon détachable sur une surface de fixation passive (9) est transféré sur une surface de contact active (7, 14),
- une communication de données y est effectuée entre le transpondeur (T1-T3, T4) et l'interface radio de proximité (5, 12) de l'appareil de cuisson (1, 11), puis
- le transpondeur (T1-T3, T4) est transféré à nouveau sur la surface de fixation passive (9).
